# FASCICULE DE BREVET EUROPEEN

(11) **EP 1 065 316 B1**
(45) Date de publication et mention de la délivrance du brevet: **09.11.2005**
(21) Numéro de dépôt: 00401844.6
(22) Date de dépôt: 28.06.2000
(51) Int. Cl.: E01D 2/02, E01D 19/12, E01D 101/28

(54) **Structure de pont ou de passerelle mixte béton-acier, en particulier de pont à tablier bipoutre mixte sous chaussée**
Stahlbetonverbundbrücken- oder Gehwegaufbau, insbesondere Brücke mit zwei zusammengesetzten Balken unter der Decke
Composite steel-concrete bridge- or walk way structure, especially bridge with double composite beams under the deck

(30) Priorité: 28.06.1999 FR 9908234
(43) Date de publication de la demande: 03.01.2001
(73) Titulaire: Vinci Construction Grands Projets, 92500 Rueil Malmaison (FR); GTM Construction S.A., 92000 Nanterre (FR)
(72) Inventeur: Piquet, André, 78160 Marly-le-Roi (FR)
(74) Mandataire: Keib, Gérard

(56) Documents cités:
- EP-A- 0 745 740
- EP-A- 0 841 434
- DE-A- 2 102 613
- DE-B- 1 212 575

## Description

L'invention se rapporte au domaine technique des ponts ou passerelles à ossature métallique.

Les principaux avantages de l'ossature métallique sont :
- l'excellent rapport poids/ performance du matériau acier ;
- la rapidité d'exécution.

On connaît déjà dans l'art antérieur, différentes conceptions de tels ponts ou passerelles.

On peut se reporter, par exemple, aux documents suivants : EP-A-501 730, FR-A-2 622 907, FR-A-2 693 491, FR-A-2 616 166, FR-A-2 698 111.

Les ponts métalliques comprennent le plus généralement une couverture, une ossature et un système porteur, la couverture étant la partie du pont qui reçoit directement les charges d'exploitation et les transmet au système porteur, via éventuellement l'ossature métallique formée conventionnellement par un réseau de poutres longitudinales (longerons) et transversales (pièces de pont).

Le système porteur est fréquemment formé par deux poutres principales reliées par des entretoises et pourvues de raidisseurs.

Les couvertures récentes sont généralement formées par des dalles orthotropes ou des dalles mixtes ou des dalles en béton armé parfois dotées d'une précontrainte transversale.

Les dalles orthotropes sont formées généralement d'une tôle continue dite tôle de platelage ou tôle de roulement de plus de dix millimètres d'épaisseur raidie selon deux directions perpendiculaires, par des pièces de pont transversales et par des raidisseurs longitudinaux équidistants appelés nervures.

Les dalles orthotropes présentent certains inconvénients.

En particulier, la variation des contraintes de flexion transversale lors du passage des véhicules lourds peut entraîner l'apparition de fissures de fatigues dans les tôles de platelage.

Ce risque de fatigue est augmenté par la présence de nombreuses soudures dans l'ossature.

Par ailleurs, la quantité d'acier utilisée est élevée et les opérations de réglage et d'usinage sont délicates, de sorte que la couverture est onéreuse.

Les dalles mixtes comprennent une tôle continue connectée à une dalle de béton, cette tôle formant armature inférieure de la dalle. Les connecteurs utilisés sont le plus souvent des goujons verticaux soudés au pistolet reliés en tête par des aciers filants.

Les dalles mixtes présentent des inconvénients.

En particulier, elles ne conviennent que pour des portées réduites, pour des raisons de stabilité de forme pendant le coulage du béton.

Les dalles en béton armé, parfois dotées d'une précontrainte transversale sont associées à l'acier par différents connecteurs, de sorte à assurer la transmission des efforts de l'ossature et une certaine rigidité transversale.

Les connecteurs les plus fréquents sont des cornières ou des goujons verticaux.

Les ponts dont le système porteur est constitué de poutres métalliques et dont la couverture est une dalle de béton armé sont appelés ponts mixtes.

L'invention se rapporte plus particulièrement à de tels ponts ou passerelles.

Dans de tels ponts mixtes, la dalle peut parfois reposer directement sur les poutres principales entretoisées par des poutres triangulées par exemple, les entretoises pouvant être supprimées lorsque la portée du pont est faible.

La dalle des ponts mixtes peut dans d'autres cas être en appui longitudinal sur les poutres principales et en appui transversal sur les pièces de pont.

La dalle des ponts mixtes peut dans d'autres cas être en appui sur les poutres principales uniquement, ces poutres étant alors entretoisées.

La gamme usuelle des portées pour les ponts mixtes va de 30 à 110m environ pour les travées continues et de 25 à 90m environ pour les travées indépendantes.

Les types de conceptions de ces ponts mixtes actuellement les plus fréquemment mises en oeuvre sont :
- les bipoutres mixtes qui comme leur nom l'indique comprennent deux poutres reliées le plus souvent :
   - par des pièces de pont pour l'appui transversal de la dalle ;
   - par des entretoises soudées perpendiculairement et à mi-hauteur des poutres, pour des tabliers relativement étroits ;
- les ponts mixtes à caisson :
   - avec dalle en béton en appui sur les parois du caisson et sur des éléments transversaux éventuels ;
   - avec dalle mixte telle que présentée ci dessus, à caisson unique ou multicaissons.

L'invention se rapporte plus particulièrement aux ponts mixtes bipoutres.

Pour les ponts mixtes bipoutres, les poutres sont le plus souvent à âme pleine, l'âme et les semelles étant assemblées par quatre cordons de soudure d'angle.

Ces poutres à âme pleine présentent divers inconvénients :
- leur sensibilité aux instabilités de forme, par déformation inhabituelle par rapport à celles qui peuvent être prévues par la résistance des matériaux classique. En particulier, les chocs liés par exemple au passage d'un convoi hors gabarit conduisent à une plasticité en grandes déformations, difficilement prévisible par calcul. De tels chocs, s'ils n'entraînent pas toujours la ruine de l'ouvrage, provoquent des dégâts difficiles à réparer sans travaux de grande envergure ;
- leur sensibilité à la fatigue, en dépit des normes strictes en vigueur (Eurocodes) ne peut être négligée et ce d'autant que, le plus souvent, des amorces de fissures existent dès la construction de l'ouvrage, par non-pénétration des soudures d'angle par exemple.

L'invention se rapporte à une structure de pont mixte bipoutre, en particulier mais non exclusivement de ponts mixtes bipoutres à poutres sous chaussée, ne présentant pas les inconvénients des ponts de ce type connus dans l'art antérieur.

EP 745 740 décrit un pont conforme au préambule de la revendication 1.

En particulier, l'invention révèle une structure simple de pont mixte bipoutre résistant aux chocs latéraux par des convois hors gabarit par exemple, cette structure évitant de plus l'emploi de goussets et d'entretoises, la construction dudit pont ne nécessitant par ailleurs pas l'arrêt de la circulation sur les voies franchies par le pont.

A cette fin l'invention concerne un pont tel que revendiqué dans la revendication 1.

Dans une réalisation, la structure de pont comprend deux poutres placées sous la chaussée.

Dans une autre réalisation, la structure de pont comprend deux poutres placées latéralement au-dessus de la chaussée.

Chaque poutre support peut être pourvue d'un ferraillage interne. Chaque poutre support peut être élaborée par soudage longitudinal d'au moins deux poutres élémentaires.

Dans une réalisation particulière, chaque poutre support est élaborée par soudage de deux poutres en forme de H de sorte à ce que les poutres support présentent deux semelles sensiblement en regard l'une de l'autre et parallèles entre elles, reliées par deux parois d'âme sensiblement perpendiculaires aux semelles et en regard l'une de l'autre.

Dans une réalisation, chaque poutre support est réalisée en acier à haute limite élastique et est remplie d'un liant hydraulique tel que béton, par exemple béton à haute performance.

Les poutres support sont assemblées à la dalle de couverture par des goujons placés dans des réservations de ladite dalle, une pièce d'appui étant placée dans une réservation de la dalle de couverture, entre la semelle supérieure de chaque poutre support et ladite dalle, cette pièce d'appui étant pourvue d'une saillie en appui contre ladite semelle supérieure.

D'autres objets et avantages de l'invention apparaîtront au cours de la description suivante de modes de réalisation, description qui va être effectuée en se référant aux dessins annexés dans lesquels :
- la figure 1 est une vue en coupe transversale partielle d'une structure de pont mixte bipoutre à poutres sous chaussée, selon un mode de réalisation de l'invention ;
- la figure 2 est une vue de détail d'un mode de réalisation des connecteurs de liaison entre poutre et dalle de couverture ;
- la figure 3 est une vue analogue à la figure 2 d'un autre mode de réalisation desdits connecteurs.

On se rapporte tout d'abord à la figure 1.

Un tablier de pont, dont seule une moitié est représentée en coupe transversale sur cette figure 1 - l'autre moitié étant symétrique de la première moitié représentée - comprend une dalle en béton 1, de couverture, reposant sur deux poutres 2.

Dans d'autres modes de réalisation, non représentés, la deuxième moitié du pont n'est pas symétrique de la première, et/ou la dalle de béton 1 repose sur plus de deux poutres 2, par exemple trois poutres 2.

Le plan de coupe de la figure 1 est défini par une première direction D1 sensiblement horizontale dite transversale et une deuxième direction D2 sensiblement verticale.

Une troisième direction D3 forme avec les deux autres directions un trièdre, cette troisième direction étant dite longitudinale.

Les termes « large », « largeur » seront employés en référence à la première direction D1.

Les termes « haut », « hauteur », « épaisseur » seront employés en référence à la deuxième direction D2.

Les termes « longitudinal », « longueur» seront employés en référence à la troisième direction D3.

Dans le mode de réalisation représenté, le tablier est supporté par deux poutres 2 placées sous la chaussée.

Dans d'autres modes de réalisation, non représentés, le tablier n'est supporté que par une seule poutre longitudinale, ou au contraire par plus de deux poutres longitudinales.

Dans d'autres modes encore de réalisation, non représentés, les deux poutres sont placées latéralement au-dessus de la chaussée.

La dalle de couverture 1 est d'épaisseur variable, dans la réalisation représentée : partant d'un bord longitudinal latéral de cette dalle et allant vers le centre de celle ci, l'épaisseur augmente, atteint une valeur maximum à l'aplomb de chaque poutre 2 puis décroît puis reste constante sur une certaine largeur de la dalle.

Une épaisseur centrale de dalle de couverture de 20cm, pour un entraxe E des poutres de 4,5m et des encorbellements latéraux 3 de 2 m environ peuvent être obtenus par une réalisation conforme à la figure 1. Une largeur de tablier de 8m environ est ainsi obtenue.

Dans la suite du texte, les indications numériques feront référence au dimensionnement ci dessus, réalisé pour un pont de porté de l'ordre de quinze à trente mètres à une deux ou trois travées, couramment mis en oeuvre par exemple pour les franchissements d'autoroutes.

Dans d'autres modes de réalisation, non représentés, l'épaisseur de la dalle est sensiblement constante sur toute sa largeur. La dalle peut être réalisée en béton conventionnel.

Dans un mode de réalisation, la dalle est réalisée en béton haute performance, sa résistance mécanique en compression à 28 jours étant par exemple supérieure à 80MPa.

La dalle peut être précontrainte longitudinalement, en particulier lorsque le tablier est de grande largeur. Des mono torons de l'ordre de 150KN de tension utile disposés avec un pas de 30cm peuvent par exemple être utilisés, les ancrages actifs étant placés alternativement d'un côté et de l'autre de la dalle.

Dans la réalisation considérée, douze câbles de précontrainte SEEE 4T15S sont prévus dans des gaines 4.

Dans la réalisation représentée, la dalle de couverture 1 supporte, outre le revêtement routier de la chaussée 5, des passages longitudinaux en rives de câbles 6 de différents diamètres pour les réseaux téléphoniques, électriques et autres.

Une bordure 7 sépare la chaussée 5 des trottoirs 8 sous lesquels sont placés les passages de câbles 6.

Dans d'autres modes de réalisation, un seul trottoir latéral est prévu et/ou un seul des deux trottoirs est placé au-dessus de passages de câbles.

Un garde corps 9 est placé en bordure latérale du ou des trottoirs 8. Un parement 10 est solidarisé sur les faces latérales longitudinales du tablier.

On décrit maintenant plus spécifiquement les poutres longitudinales 2 et leur fixation sur la dalle de couverture 1.

Chaque poutre 2 est à âme remplie d'un matériau rigide à base de liant hydraulique 11, dit " liant ", ou tout autre matériau présentant des caractéristiques mécaniques comparables à celles d'un tel liant 11.

Ce liant peut être choisi parmi le groupe comprenant les bétons à base de ciments Portland, de ciments de hauts fourneaux, de ciments pouzzolaniques, de ciments alumineux, les bétons à hautes performances, les bétons à base de résine, les bétons de fibres et leurs équivalents.

Ainsi qu'il apparaîtra clairement à l'homme de métier, le choix du liant 11 dépend entre autres des dimensions et efforts à prendre en compte pour les poutres 2.

Dans la réalisation considérée, chaque poutre 2 comprend deux semelles 12 sensiblement en regard et horizontales, d'épaisseur e₁₂ supérieure à la largeur I₁₃ des deux parois 13 sensiblement verticales et en regard joignant ces deux semelles 12.

Les poutres peuvent être formées par l'assemblage de deux sections en H, par exemple HE 800A, soudées entre elles par des cordons de soudure longitudinaux.

Ces cordons de soudure étant disposés longitudinalement ne sont pas fortement sensibles aux phénomènes d'endommagement par fatigue.

Dans d'autres modes de réalisation, les poutres présentent des sections transversales polygonales, et notamment hexagonales.

Dans d'autres modes encore de réalisation, les deux parois d'âmes 13 sont plissées régulièrement ou non.

Les matériaux employés pour la réalisation des poutres 2 peuvent être choisis parmi le groupe comprenant les aciers de construction d'usage général (et notamment ceux mentionnés dans la norme EN-10-025), les aciers à haute limite élastique (et notamment ceux définis par la norme EN-10-113), les aciers de constructions à résistance améliorée à la corrosion atmosphérique et leurs équivalents.

Dans un mode de réalisation, les âmes de poutres et les semelles sont formés par un seul et même acier.

Dans d'autres modes de réalisation, les âmes sont réalisées en un matériau différent de celui des semelles (par exemple, un acier à haute limite élastique pour les semelles et un acier de construction d'usage général pour les âmes).

Les poutres 2 peuvent être pourvues d'un ferraillage interne, la fixation des étriers, cadres et armature de ce ferraillage pouvant être au moins en partie interne à la poutre 2 de sorte à ne pas en affecter l'aspect visuel.

La présence de ce ferraillage interne est optionnel, celui-ci n'étant pas nécessaire à la solidarisation des différentes parties soudées de la poutre 2. Le ferraillage interne n'est pas non plus nécessairement connecté à la poutre 2.

Le remplissage d'une poutre 2 par le liant 11 s'effectue généralement sur le chantier par l'une des extrémités de ladite poutre 2, dite par la suite extrémité de remplissage.

On relie une pompe à liant par un raccord à cette extrémité de remplissage, puis le liant 11 est mis en place dans la poutre 2 par pompage.

Afin de faciliter le remplissage de la poutre 2, un évent est prévu dans ladite poutre 2, cet évent étant de préférence situé en hauteur, surtout si le profil de la poutre 2 est courbe.

L'ouvrabilité du liant utilisé et sa capacité d'écoulement en milieu confiné doivent être adaptés ainsi qu'il apparaît à l'homme du métier, pour assurer le remplissage souhaité des poutres armées.

Le milieu étant confiné, il est difficile de vibrer le liant. Par conséquent, on utilise de préférence des béton auto-plaçants, ou au moins auto-compactants ou auto-nivelants.

Il n'est donc pas nécessaire que les poutres 2 comportent des trous de remplissage sur leur surface supérieure. La présence de tels trous conduit en général à un affaiblissement de la section de métal, surtout en phase provisoire, lorsque les poutres ne sont pas encore remplies de liant. Le dimensionnement de la section des poutres doit tenir compte de cet affaiblissement. L'invention permet donc de résoudre ce problème, l'absence de trous réduisant par ailleurs le coût de fabrication des poutres.

Toutefois, des orifices de contrôle du remplissage peuvent être pratiqués sur les poutres 2, ces orifices ne servant en aucun cas au remplissage desdites poutres 2, et pouvant donc être de faible dimension.

Le remplissage de ces poutres peut être partiel, le rôle du liant étant principalement d'éviter les phénomènes locaux de flambement local des parois d'âmes, encore appelés cloquage.

Plusieurs bétons, de nature différentes, peuvent être employés pour ce remplissage, en fonction par exemple de la répartition des efforts prévus en service sur la longueur des poutres.

Pour les dimensions de tablier mentionnées ci dessus, la largeur des semelles 12 était de 60 cm, la hauteur des poutres de 79cm, les poutres remplies de bétons étant formées par assemblages de deux sections de type HE 800A soudées.

On se rapporte maintenant aux figures 2 et 3.

Les poutres 2 sont dans le mode de réalisation représenté fixé à la dalle de couverture 1 par des goujons 14 tels que des goujons Nelson.

Ces goujons sont placés dans des réservations 15 de la dalle 1, à l'aplomb de la semelle supérieure des poutres et sensiblement perpendiculairement à cette semelle.

Ces réservations sont par exemple cylindriques et traversent toute l'épaisseur de la dalle 1

Une pièce d'appui formant renformis 16 ou équivalent est prévue dans une réservation sise en face inférieure de la dalle 1, au droit de la semelle supérieure de chaque poutre 2.

Cette pièce d'appui présente une face inférieure 17 sensiblement horizontale, à l'exception de sa partie centrale pourvue d'une saillie 18 venant en appui contre la semelle supérieure de la poutre 2 placée en regard.

Deux joints 19 sont placés latéralement entre la face inférieure 17 de la pièce d 'appui 16 et la semelle supérieure de chaque poutre 2.

Un liant, non représenté, coulé dans les réservations 15 de la dalle permet l'assemblage des poutres 2 à cette dalle de couverture 1.

Deux goujons ou quatre goujons peuvent être prévus suivant les charges de service prévues.

La structure de pont obtenue ne nécessite aucune entretoise de renfort reliant les poutres support en-dessous et à distance de la dalle de couverture ni donc ipso facto aucun gousset de renfort entre entretoise et poutres support, contrairement aux structures de ponts mixtes bipoutres connues dans l'art antérieur.

Bien que les largeurs des tabliers réalisables suivant la structure de pont décrite ci dessus soient assez élevées, il n'est pas davantage nécessaire de prévoir de pièces de pont reliant les poutres support en-dessous de la dalle de couverture sur lesquelles s'appuie longitudinalement la dalle de couverture.

Ces pièces de pont et entretoises engendrent des frais de montage important, doivent être conçues pour un entraxe donné entre poutre support et leur assemblage par soudure est à l'origine d'endommagement par fatigue, dans les ponts mixtes bipoutres connus de l'art antérieur.

Le remplissage des poutres acier par un liant améliore grandement la stabilité de ces poutres en grandes déformations, en particulier lors de chocs par des convois hors gabarit.

Il assure en outre la stabilité des âmes 13 contre les risques de déversement ou de voilement au droit des zones où sont appliquées au système porteur des charges concentrées, comme par exemple au droit des appuis sur lesquels repose le pont mixte.

La préfabrication des poutres de support et la réduction des opérations de montage sur chantier permettent de ne pas interrompre ou modifier la circulation sur les voies franchies par le pont ou la passerelle, ce qui présente un avantage important dans le cas de franchissement de voies à grande circulation telles que des autoroutes.

## Revendications

1. Pont mixte béton-acier, comprenant une dalle de couverture (1) en béton et au moins une poutre support (2) en acier, ladite poutre (2) étant associée à ladite dalle de couverture (1) par des connecteurs (14) et étant destinée à soutenir ladite dalle de couverture (1), la poutre (2) comprenant une cavité interne **caractérisé en ce que** ladite cavité interne est au moins partiellement remplie d'un liant (11) et **en ce qu'**elle est totalement fermée à l'exception de ses extrémités.

2. Pont selon la revendication 1, **caractérisé en ce qu'**il comprend deux poutres (2) placées sous la chaussée (5).

3. Pont selon la revendication 1, **caractérisé en ce qu'**il comprend deux poutres (2) placées latéralement au-dessus de la chaussée.

4. Pont selon l'une quelconque des revendications 1 à 3, **caractérisé en ce que** chaque poutre support est pourvue d'un ferraillage interne.

5. Pont selon l'une quelconque des revendications 1 à 4, **caractérisé en ce que** chaque poutre support est élaborée par soudage longitudinal d'au moins deux poutres élémentaires.

6. Pont selon la revendication 5, **caractérisé en ce que** chaque poutre support (2) est élaborée par soudage de deux poutres en forme de H de sorte à ce que les poutres support présentent deux semelles (12) sensiblement en regard l'une de l'autre et parallèles entre elles, reliées par deux parois d'âme (13) sensiblement perpendiculaires aux semelles (12) et en regard l'une de l'autre.

7. Pont selon l'une quelconque des revendications 1 à 6 **caractérisé en ce que** le liant de remplissage des poutres support (2) est choisi parmi le groupe comprenant les bétons à base de ciments Portland, de ciments de hauts fourneaux, de ciments pouzzolaniques, de ciments alumineux, les bétons à hautes performances, les bétons à base de résine, les bétons de fibres.

8. Pont selon l'une quelconque de revendications 1 à 7, **caractérisé en ce que** chaque poutre de support est réalisée en un matériau choisi parmi le groupe comprenant aciers de construction d'usage général, les aciers à haute limite élastique, les aciers de constructions à résistance améliorée à la corrosion atmosphérique.

9. Pont selon l'une quelconque des revendications 1 à 8, **caractérisé en ce que** les poutres support (2) sont assemblées à la dalle de couverture (1) par des goujons (14) placés dans des réservations (15) de ladite dalle (1).

10. Pont selon l'une quelconque des revendications 1 à 9, **caractérisé en ce qu'**une pièce d'appui (16) est placée dans une réservation de la dalle de couverture (1) et est placée entre la semelle supérieure (12) de chaque poutre support (2) et ladite dalle (1), cette pièce d'appui (16) étant pourvue d'une saille (18) en appui contre ladite semelle supérieure (12).

11. Pont selon l'une quelconque des revendications 1 à 10, **caractérisé en ce que** la dalle de couverture (1) est précontrainte longitudinalement.

12. Pont selon l'une quelconque de revendications 6 à 11, **caractérisé en ce qu'**au moins une des parois d'âmes des poutres support (2) est en un matériau différent de celui des semelles (12) de ces poutres.

13. Pont selon l'une quelconque des revendications 1 à 12, **caractérisé en ce qu'**il est dépourvu d'entretoise reliant les poutres support en dessous et à distance de la dalle de couverture.

14. Pont selon l'une quelconque des revendications 1 à 13, **caractérisé en ce qu'**il est dépourvu de pièces de pont reliant les poutres support en dessous de la dalle de couverture.

15. Procédé de réalisation d'un pont selon l'une quelconque des revendications 1 à 14, **caractérisé en ce que** le remplissage de la poutre support (2) est effectué par l'une des extrémités de ladite poutre (2).

## Patentansprüche

1. Beton-Stahl-Verbundbrücke mit einer Deckplatte (1) aus Beton und mindestens einem Tragbalken (2) aus Stahl, wobei der besagte Balken (2) über Verbindungsstücke (14) mit der besagten Deckplatte (1) verbunden ist und zur Abstützung der besagten Deckplatte (1) dient, wobei der Balken (2) einen inneren Hohlraum aufweist, **dadurch gekennzeichnet, dass** der besagte innere Hohlraum zumindest teilweise mit einem Bindemittel (11) gefüllt und mit Ausnahme seiner Enden komplett verschlossen ist.

2. Brücke gemäß Anspruch 1, **dadurch gekennzeichnet, dass** sie zwei unter der Fahrbahn (5) angeordnete Balken (2) umfasst.

3. Brücke gemäß Anspruch 1, **dadurch gekennzeichnet, dass** sie zwei seitlich über der Fahrbahn angeordnete Balken (2) umfasst.

4. Brücke gemäß einem der Ansprüche 1 bis 3, **dadurch gekennzeichnet, dass** jeder Tragbalken eine interne Bewehrung aufweist.

5. Brücke gemäß einem der Ansprüche 1 bis 4, **dadurch gekennzeichnet, dass** jeder Tragbalken durch Längsschweißen mindestens zweier elementarer Balken hergestellt wird.

6. Brücke gemäß Anspruch 5, **dadurch gekennzeichnet, dass** jeder Tragbalken (2) durch Verschweißen zweier H-förmiger Balken hergestellt wird, so dass die Tragbalken zwei sich etwa gegenüberliegende und parallel zueinander verlaufende Sohlen (12) aufweisen, die über zwei etwa senkrecht zu den Sohlen (12) verlaufende und sich gegenüberliegende Seelenwände (13) verbunden sind.

7. Brücke gemäß einem der Ansprüche 1 bis 6, **dadurch gekennzeichnet, dass** das Bindemittel für die Füllung der Tragbalken (2) in der Gruppe gewählt wird, die Betons auf Basis von Portland-Zementen, Hochofen-Zementen, Puzzolanzementen, Aluminozementen enthält, sowie Hochleistungsbetons, Betons auf Harzbasis, Faserbetons.

8. Brücke gemäß einem der Ansprüche 1 bis 7, **dadurch gekennzeichnet, dass** jeder Tragbalken aus einem Material aus der Gruppe hergestellt wird, die Baustähle für den allgemeinen Gebrauch, Stähle mit hoher Elastizitätsgrenze, Baustähle mit verbesserter atmosphärischer Korrosionsbeständigkeit enthält.

9. Brücke gemäß einem der Ansprüche 1 bis 8, **dadurch gekennzeichnet, dass** die Tragbalken (2) mit Stiften (14) mit der Deckplatte (1) verbunden werden, die in Aussparungen (15) der besagten Platte (1) eingesetzt werden.

10. Brücke gemäß einem der Ansprüche 1 bis 9, **dadurch gekennzeichnet, dass** ein Stützteil (16) in eine Aussparung der Deckplatte (1) und zwischen der oberen Sohle (12) jedes Tragbalkens (2) und der besagten Platte (1) eingesetzt wird, wobei dieses Stützteil (16) einen Vorsprung (18) aufweist, der sich gegen die besagte obere Sohle (12) abstützt.

11. Brücke gemäß einem der Ansprüche 1 bis 10, **dadurch gekennzeichnet, dass** die Deckplatte (1) in Längsrichtung vorgespannt ist.

12. Brücke gemäß einem der Ansprüche 6 bis 11, **dadurch gekennzeichnet, dass** mindestens eine der Seelenwände der Tragbalken (2) aus einem anderen Material besteht als das der Sohlen (12) dieser Balken.

13. Brücke gemäß einem der Ansprüche 1 bis 12, **dadurch gekennzeichnet, dass** sie keine Strebe aufweist, die die Tragbalken unter und in Entfernung der Deckplatte verbindet.

14. Brücke gemäß einem der Ansprüche 1 bis 13, **dadurch gekennzeichnet, dass** sie keine Brückenteile aufweist, die die Tragbalken unter der Deckplatte verbinden.

15. Herstellungsverfahren einer Brücke gemäß einem der Ansprüche 1 bis 14, **dadurch gekennzeichnet, dass** das Füllen des Tragbalkens (2) von einem der Enden des besagten Balkens (2) aus erfolgt.

## Claims

1. A combined concrete-and-steel bridge comprising a cover slab (1) made of concrete and at least one support girder (2) made of steel, said girder (2) being associated with said cover slab (1) via connectors (14) and being designed to support said cover slab (1), the girder (2) having an internal cavity, said bridge being **characterized in that** said internal cavity is filled at least in part with a binder (11), and **in that** it is totally closed except at its ends.

2. A bridge according to claim 1, **characterized in that** it has at least two girders (2) placed under the deck (5).

3. A bridge according to claim 1, **characterized in that** it has two girders (2) placed laterally above the deck.

4. A bridge according to any one of claims 1 to 3, **characterized in that** each support girder is provided with internal reinforcement rods.

5. A bridge according to any one of claims 1 to 4, **characterized in that** each support girder is formed by longitudinally welding together at least two elementary girders.

6. A bridge according to claim 5, **characterized in that** each support girder (2) is formed by welding together two H-shaped girders so that the support girders have two soleplates (12) that are substantially facing each other and parallel to each other, and that are interconnected by two web walls (13) that are substantially perpendicular to the soleplates (12) and that are facing each other.

7. A bridge according to any one of claims 1 to 6, **characterized in that** the filler binder in the support girders (2) is chosen from the group comprising concretes based on Portland cements, on blast furnace slag cements, on Pozzolanic cements, and on high-alumina cements, high-performance concretes, resin-based concretes, and fiber concretes.

8. A bridge according to any one of claims 1 to 7, **characterized in that** each support girder is made of a material chosen from the group comprising general-purpose constructional steels, high yield point steels, and constructional steels having improved resistance to atmospheric corrosion.

9. A bridge according to any one of claims 1 to 8, **characterized in that** the support girders (2) are assembled to the cover slab (1) by pins (14) placed in openings (15) in said slab (1).

10. A bridge according to any one of claims 1 to 9, **characterized in that** a bearing piece (16) is placed in an opening in the cover slab (1), and is placed between the top soleplate (12) of each support girder (2) and said slab (1), said bearing piece (16) being provided with a projection (18) bearing against said top soleplate (12).

11. A bridge according to any one of claims 1 to 10, **characterized in that** the cover slab (1) is pre-stressed longitudinally.

12. A bridge according to any one of claims 6 to 11, **characterized in that** at least one of the web walls of each of the support girders (2) is made of a material different from the material of which the soleplates (12) of each of the girders is made.

13. A bridge according to any one of claims 1 to 12, **characterized in that** it is not provided with any spacer interconnecting the support girders below and remote from the cover slab.

14. A bridge according to any one of claims 1 to 13, **characterized in that** it is not provided with any bridge pieces interconnecting the support girders below the cover slab.

15. A method of making a bridge according to any one of claims 1 to 14, said method being **characterized in that** the support girder (2) is filled via one of the ends of said girder (2).
